# EUROPÄISCHE PATENTSCHRIFT

(11) **EP 0 075 668 B1**
(45) Veröffentlichungstag und Bekanntmachung des Hinweises auf die Patenterteilung: **07.01.1987**
(21) Anmeldenummer: 82106449.0
(22) Anmeldetag: 17.07.1982
(51) Int. Cl.: H01H 33/915

(54) **Druckgasschalter**
Compressed-gas circuit breaker
Disjoncteur à gaz comprimé

(30) Priorität: 30.09.1981 CH 6297/81
(43) Veröffentlichungstag der Anmeldung: 06.04.1983
(73) Patentinhaber: Sprecher Energie AG, CH-5001 Aarau (CH)
(72) Erfinder: Sturzenegger, Christian, Dr., CH-5430 Wettingen (CH); Aeschbach, Bruno, CH-5022 Rombach (CH); Aeschbach, Heinz, CH-5734 Reinach (CH); Schütz, Willi, CH-5000 Aarau (CH)
(74) Vertreter: Patentanwälte Schaad, Balass, Menzl & Partner AG

## Beschreibung

Die Erfindung betrifft einen Druckgasschalter der im Oberbegriff des Anspruches 1 genannten Art.

Solche Schalter sind beispielsweise aus den US-A-4149051 und US-A-4144426 bekannt. Bei diesen bekannten Schaltern ist das abströmseitige Ende beider Lichtbogenkontakte von einem Kühler aus übereinander angeordneten Wickellagen aus Metallgewebe umgeben, welcher Kühler die austretenden, heissen Schaltgase kühlen und auch deren Strömung wenigstens teilweise axial umkehren soll. Diese Kühler stellen aber ein Hemmnis für die bei einem Ausschalthub plötzlich eintretende Gasströmung dar. Dieses Hemmnis kann zur Folge haben, dass sich dem die Blasdüse verlassenden Gasstrom nach der Beblasung des Schaltlichtbogens und bevor dieser Gasstrom das abströmseitige Ende des Lichtbogenkontaktes erreicht, gewissermassen eine «stehende Welle» überlagert, d.h. in dem die Blasdüse verlassenden Gasstrom bilden sich starke Schwingungen aus, die abwechselnd und mit sehr hoher Frequenz Bereiche mit höherem und mit niedrigerem Druck in diesem Gasstrom zur Folge haben. Verminderter Druck bedeutet aber auch verminderte Gasdichte und damit verringerte dielektrische Festigkeit des Gases, zumal dieses noch zum Teil ionisiert sein kann.

Ein weiterer Schalter der eingangs genannten Art ist auch aus der US-A-4 095 068 bekannt. Bei diesem ist der feste Lichtbogenkontakt im inneren eines Kontaktrohres gehalten, welches stromabwärts des abströmseitigen Endes des festen Lichtbogenkontaktes kiemenartige und durch leitschaufelförmige Ringsegmente begrenzte Umfangsschlitze aufweist. Durch diese Ringsegmente wird wohl ein Teil der den ortsfesten Lichtbogenkontaktverlassenden Schaltgase nach aussen und axial umgelenkt. Die umgelenkten Schaltgase gelangen bei diesem Schalter jedoch in einen das Kontaktrohr umgebenden Mantelraum, der durch Kühlbleche, deren Flächen parallel zur Schalterachse liegen, durchsetzt ist. Auch diese Kühlbleche stellen ein Hemmnis für die bei einem Ausschalthub plötzlich einsetzende Gasströmung dar, die nicht nur eine Folge des dem Druckraum entströmenden Löschgases ist, sondern auch eine Folge der plötzlichen Erhitzung des Löschgases im Bereich des Schaltlichtbogens.

Bei beiden vorbekannten Schaltern haben die erhitzten Schaltgase einen «Pfropfen» von vorerst noch kühlem, auf der Abströmseite vorhandenen Löschgas zu verdrängen, wobei dieser «Pfropfen» nur gegen die genannten Hemmnisse verdrängt werden kann, was zur Bildung der genannten, der Strömung überlagerten Schwingungen (vergleichbar mit der Schwingung der Luftsäule in einer Orgelpfeife) führen kann, mit der oben erwähnten Konsequenzen.

Es ist mithin ein Anliegen der Erfindung, einen Schalter der eingangs genannten Art zu schaffen, bei dem die erwähnten Nachteile weitgehend vermieden sind.

Dementsprechend ist der Erfindung die Aufgabe zugrundegelegt, einen Schalter der genannten Art derart auszubilden, dass bei einem Ausschalthub die Verdrängung des «Pfropfens» des kalten Löschgases gegen ein Mindestmass an Widerstand erfolgen kann und dass die Kühlung der heissen Schaltgase nicht in erster Linie durch Konvektion an Kühlflächen erfolgt, sondern durch Durchwirbelung der heissen Schaltgase mit dem nicht unmittelbar mit dem Schaltlichtbogen in Berührung gewesenen, noch kühlen Löschgas des «Pfropfens» erfolgt.

Zu diesem Zweck weist der vorgeschlagene Schalter die im kennzeichnenden Teil des Patentanspruches 1 definierten Merkmale auf.

Merkmale bevorzugter Ausführungsformen sind den abhängigen Patentansprüchen zu entnehmen. Ein Ausführungsbeispiel des vorgeschlagenen Schalters ist nachstehend anhand der Zeichnung näher beschrieben. Es zeigt:
Fig. 1 einen Axialschnitt durch einen Teil eines metallgekapselten Druckgasschalters, wobei hauptsächlich der Satz fester Kontakte gezeigt ist, während die in vorliegendem Zusammenhang weniger wesentlichen Bestandteile gestrichelt angedeutet sind, und wobei links die Einschalt- uπd rechts die Ausschaltstellung gezeigt ist, .
Fig. 2 einen Axialschnitt vor allem durch den übrigen Teil des Schalters gemäss Fig. 1, wobei jedoch das Schaltergehäuse weggelassen ist, und
Fig. 3 in vergrössertem Massstab eine Draufsicht aus Richtung der Pfeile A in Fig. 1 in Ausschaltstellung und ohne Schaltergehäuse.

Zuerst wird auf die Fig. 1 und 2 Bezug genommen. Beim dargestellten Schalter handelt es sich um einen metallgekapselten Druckgasschalter 10 mit einem im wesentlichen rohrförmigen, metallischen Gehäuse 11, das ein Löschgas, beispielsweise SFₑ, unter Überdruck enthält. Obernends ist das Gehäuse 11 mittels eines Tragisolators 12 dicht verschlossen, der seinerseits mittels eines ringförmigen Flansches 13 festgeklemmt ist. Mittig durch den Tragisolator 12 führt ein von diesem dicht umschlossener, nur schematisch angegebener Anschlussleiter 14. Am unteren, in den Innenraum 15 des Gehäuses 11 ragenden Ende des Anschlussleiters 14 ist eine als ganzes mit 16 bezeichnete Umlenkhaube befestigt. Diese weist einen Bodenteil 17 auf, an dessen dem Tragisolator 12 zugekehrten äusseren Seite ein Stutzen 18 zur Aufnahme des unteren Teiles des Anschlussleiters 14 angeformt ist. Die dem Stutzen 18 gegenüberliegende Seite des Bodenteiles 17 weist eine Umlenkfläche 19 in der Form eines hohlen, halben Torus auf, wobei in der Achse dieser torusförmigen Umlenkfläche 19 noch ein konisch zugespitzter Strömungskörper 20 im Bodenteil 17 eingesetzt ist. Auf der Höhe des peripheren Randes des Bodenteils 17 ist an dessen Aussenseite ein Befestigungs- und Distanzring 21, beispielsweise mittels Stiften oder Schraubbolzen (nicht gezeigt), befestigt.

An den metallischen Bodenteil 17 schliesst ein ebenfalls metallischer, zylindrischer Abschnitt 22 an, dessen Innenfläche 23 mit dem peripheren Teil der Umlenkfläche 19 fluchtet. Der Abschnitt 22 ist mittels eines Halteringes 24 satt gegen den Bodenteil gepresst. Von der Innenseite des metallischen Halteringes 24, der bezüglich Innen- und Aussendurchmesser im wesentlichen mit dem Abschnitt 22 übereinstimmt, ragen Tragrippen 25, beispielsweise deren vier, radial nach innen. In diesen sind Gewindebohrungen 26 (nur eine ist gezeigt) vorhanden, in welche Spannbolzen 27 eingeschraubt sind, deren.Kopf durch den Bodenteil 17 abgestützt ist (Fig. 1, rechts oben). Die Tragrippen 25 tragen an ihrem inneren Ende einen einen Bestandteil eines festen Nennstromkontaktes 28 bildenden Trägerring 29, an dessen unterer Stirnseite ein Kranz radial nach aussen federnd auslenkbarer Kontaktfinger 30 befestigt ist, welche in Einschaltstellung (Fig. 1, links) im Eingriff mit einem beweglichen Nennstromkontakt 31 sind, dessen Bauweise und übrige Funktion noch anhand der Fig. 2 zu beschreiben sein wird.

An der Innenseite 23 des Abschnittes 22 sind ebenfalls radial nach innen ragende Tragrippen 32 befestigt, die vorzugsweise nach den Tragrippen 25 ausgerichtet sind und an ihrem inneren Ende einen rohrförmigen, einen Bestandteil eines festen Lichtbogenkontaktes 33 bildenden Nabenteil 34 tragen. In diesem Nabenteil 34 ist auf auswechselbare Weise (beispielsweise durch Verschraubung) ein den anderen Bestandteil des festen Lichtbogenkontaktes 33 bildender rohrförmiger (also durchblasbarer) Abreisskontaktstift 35 befestigt. Dieser weist eine zentrale, von seinem freien Ende ausgehende Bohrung 36 auf, die sich erweitert und von der vor dem Ende des Abreisskontaktstiftes 35 seitliche Durchlässe 37 ausgehen, wobei sich die Bohrung 36 im übrigen in der Bohrung im Nabenteil 34 fortsetzt.

Wie der Fig. 1 entnommen werden kann, verschliesst der Abreisskontaktstift 35 in Einschaltstellung eine zu den beweglichen Bestandteilen des Schalters gehörende Blasdüse 38 aus einem elektrisch isolierenden Material, beispielsweise aus PTFE und greift in ein im wesentlichen rohrförmiges Endstück 39 ein, das an sich den beweglichen Lichtbogenkontakt in dem Sinne bildet, als an diesem Endstück 39 der eine Fusspunkt des Schaltlichtbogens ansetzt.

An der Innenseite 23 des Abschnittes 22 sind schliesslich zwei Sätze von je sechs Zungen 41, 42 je in gleichmässigen Umfangsabständen befestigt, wobei die Sätze der Zungen 41, 42 in zwei verschiedenen Ebenen angeordnet sind. Die Zungen 41 und 42 sind, vorzugsweise aus leitendem Material, eben und stehen vorzugsweise mit ihren Ebenen quer zur Achse des Abschnittes 22. Die Zungen 41 sind in bezug auf die Zungen 42 je um 30° verdreht angeordnet, was wegen der einfacheren Darstellung an sich nicht aus der Fig. 1 hervorgeht. Die Funktion der Zungen 41 und 42 ist nachstehend noch zu beschreiben.

Schliesslich sind im Abschnitt 22 noch Fenster 43, 44 ausgebildet, die vom Innenraum 45 der Umlenkhaube 16 radial nach aussen führen. Diese Fenster 43, 44 sind von einem dünnwandigen, den Abschnitt 22 in radialem Abstand umgebenden und am Befestigungsring 21 befestigten Rohr 46, vorzugsweise aus Metall, abgedeckt. Zwischen diesem Rohr 46 und der äusseren Mantelfläche des Abschnittes 22 ist somit ein Mantelraum 47 vorhanden, der, wie der Fig. 1 zu entnehmen ist, nach unten offen ist.

Betrachtet man nun die Fig. 2, so erkennt man in deren oberen Teil im wesentlichen die im unteren Teil der Fig. 1 vorhandenen, bereits beschriebenen Bestandteile, so dass eine nochmalige Beschreibung, abgesehen von der Zuteilung der gleichen Bezugsziffern, überflüssig erscheint. Aus Fig. 2 ist ersichtlich, dass der bewegliche Nennstromkontakt 31 eine Schulter 48 aufweist, mittels welcher ein einlassseitiger Umfangsflansch 49 der Blasdüse 38 an der Stirnseite eines äusseren, metallischen Zylinders 50 festgeklemmt ist. Zu diesem Zweck ist der bewegliche Nennstromkontakt 31 mittels Bolzen 51 axial auf einem vom Zylinder 50 nach aussen abstehenden Umfangswulst 52 festgeschraubt. Der Zylinder 50 ist über einen im wesentlichen ringförmigen Boden 53 aus Leitermaterial mit einem inneren, ebenfalls metallischen Zylinder 54 verbunden, der zugleich ein Bestandteil des beweglichen Lichtbogenkontakte_{ß} ist und diesbezüglich als Ausblasrohr und zur Stromführung dient. An der oberen Stirnseite des inneren Zylinders 54 ist das bereits erwähnte Endstück 39 auswechselbar befestigt, z.B. eingeschraubt.

Der zwischen den Zylindern 50 und 54 vorhandene Mantelraum ist ein Pump- oder Druckraum 55, der einerends direkt in die Blasdüse 38 führt und der andernends durch einen ortsfest abgestützten, ringförmigen Pumpkolben 56 begrenzt ist. Der Pumpkolben 56 ist sowohl gegen die Aussenwand des Zylinders 54 als auch gegen die Innenwand des Zylinders 50 abgedichtet und diese beiden Zylinder sind entlang des Pumpkolbens 56 verschiebbar.

Der Pumpkolben 56 ist auf mehreren Säulen 57, (hier deren drei) abgestützt. Jede Säule 57 ist verschiebbar durch eine im Boden 53 ausgebildete Durchführung 58 hindurchgeführt. Darüberhinaus weist jede Säule 57, wie der Fig. 2 rechts zu entnehmen ist, eine metallische Distanzhülse 59 auf, die einerends an der dem Druckraum 55 abgekehrtenSeitedesPumpkolbens56undandern- ends am Bodenstück 60 einer weiteren Umlenkhaube 61 abgestützt ist. Jede Distanzhülse 59 ist mittels eines diese durchsetzenden und im Bodenstück 60 eingeschraubten Spannbolzens 62 verspannt. Ausserdem greift an der Aussenseite jeder Distanzhülse 59 ein in jeder der Durchführungen 58 eingelassener Schleifkontakt 63 an, der eine gute elektrische Verbindung zwischen den ohnehin schon galvanisch miteinander verbundenen Zylindern 50 und 54 einerseits und - über die Distanzhülse 59 - dem Bodenstück 60 gewährleistet.

Von der Innenwand des Zylinders 54 ragen mehrere Tragrippen 64 radial nach innen, die ein strömungsgünstig geformtes Endteil 65 einer Antriebsstange 66 tragen. An das Endteil 65 schliesst eine Zug- und Schubstange 67, vorzugsweise aus einem elektrisch isolierenden Material, an, die verschiebbar durch eine zentrale Bohrung 68 im Bodenteil 60 geführt ist und - wie gestrichelt angegeben - an einen Antrieb 69 gekoppelt ist.

Aus dem Gesagten ergibt sich, dass der bewegliche Nennstromkontakt, der bewegliche Lichtbogenkontakt 40 und die Blasdüse 38 fest an die Antriebsstange 66 gekoppelt sind. Es ergibt sich ferner, dass der im wesentlichen aus dem Endstück 39 und dem inneren Zylinder 54 bestehende, bewegliche Lichtbogenkontakt 40 (sobald das Endstück 39 im Zuge eines Ausschalthubes vom festen Lichtbogenkontakt 33 freigegeben ist) durchblasbar ist, wobei der Strömungskanal 70 von den Tragrippen 64, die keinen nennenswerten Strömungswiderstand bieten, durchsetzt ist.

Das abströmseitige Ende des beweglichen Lichtbogenkontaktes 40 ist durch die breits genannte Umlenkhaube 61 überspannt, deren Bodenstück 60, wie erwähnt, ortsfest angeordnet ist und daher auch als Anschlussstelle für den zweiten Anschlussleiter 71 dient. Auch dieses Bodenstück 60 besitzt an seiner dem Lichtbogenkontakt 40 zugekehrten Seite eine die Bohrung 68 umgebende Umlenkfläche 72 in der Form eines halben, hohlen Torus. Auch die Umlenkhaube 61 besitzt einen im wesentlichen zylindrischen Abschnitt 73, der tangential an den peripheren Teil der Umlenkfläche 72 des Bodenteils 60 anschliesst und an diesem befestigt ist. An der Innenseite 74 des Abschnittes 73 sind in zwei zur Achse des Abschnittes 73 rechtwinkligen Ebenen je ein Satz Zungen 75, 76 befestigt. Diese Zungen 75, 76 sind ebenfalls leitend, eben und zur Achse des Abschnittes 73 rechtwinklig sowie je in gleichmässigen Umfangsabständen angeordnet. Es sind beispielsweise ebenfalls sechs Zungen 75 und sechs Zungen 76 vorhanden, wobei - wie bei den Zungen 41 - die Zungen 75 in bezug auf die Zungen 76 um 30° verdreht angeordnet sein können, was aus Fig. 2 nicht direkt hervorgeht.

Bei einem Ausschalthub wird - solange die Lichtbogenkontakte 33 und 40 im Eingriff sind - zunächst das im Pumpraum 55 vorhandene Löschgas vorkomplimiert. Sobald das Endstück 39 den Abreisskontaktstift 35 verlässt, aber noch bevor dieser die Blasdüse 38 freigegeben hat, beginnt die Beblasung des zwichen dem Endstück 39 und dem Abreisskontaktstück 35 gezogenen Schaltlichtbogens, wobei die erhitzten Schaltgase zunächst durch den Strömungskanal 70 abströmen, an der Umlenkfläche 73 nach aussen und axial umgelenkt werden und sodann in den zylindrischen Abschnitt 73 mit den Zungen 75, 76 gelangen, wo sie, durch das Vorhandensein der Zungen, kräftig mit dem schon zuvor im zylindrischen Abschnitt 73 vorhandenen, noch kühlen Löschgas durchwirbelt werden, ohne dass es zur Erzeugung einer der Strömung überlagerten «stehenden Welle» kommen könnte. Dies deswegen, weil die Strömung ein Mindestmass an Strömungswiderstand zu überwinden hat. Sobald die Blasdüse 38 vom Abreisskontaktstift 35 freigegeben wird, erfolgt die Beblasung des Schaltlichtbogens auch in Richtung der festen Kontakte. Die in dieser Richtung abströmenden Gase beaufschlagen die Umlenkfläche 19, werden an dieser nach aussen und axial umgelenkt. Schon zuvor können die in dieser Richtung abströmenden Schaltgase durch die Zungen 41, 42 mit kühlem Löschgas durchwirbelt werden. Diese Durchwirbelung erfolgt jedoch auf alle Fälle nach der Umlenkung, wobei die Fenster 43, 44 zusätzlich sowohl die Verdrängung des noch kühlen Löschgases als auch das Abfliessen des Schaltgas-Löschgas-Gemisches mit einem Mindestmass an Strömungswiderstand begünstigen. Sowohl in Fig. 1 als auch in Fig. 2 ist die bei einem Ausschalthub auftretende Gasströmung durch Pfeile angedeutet.

Schliesslich sei noch auf Fig. 3 hingewiesen, in der die bereits erwähnte geometrische Anordnung der Zungen 41, 42 und der Tragrippen 32 in dem vom Abschnitt 22 umschlossenen Innenraum 45 dargestellt ist. Hier ist allerdings das dünnwandige Rohr 46 nicht gezeigt.

Es versteht sich, dass auch die dem Satz beweglicher Kontakte (Nennstromkontakt 31, Lichtbogenkontakt 40) zugeordnete Umlenkhaube 61 ähnlich wie die Umlenkhaube 16 ausgestaltet sein kann, nämlich mit Fenstern und mit einem diese in radialem Abstand abdeckenden, dünnwandigen Rohr. Ausserdem ist es auch möglich, die Züngen 41, 42, 75 und 76 ähnlich wie die Schaufeln eines Gebläserades schräg zu stellen, um den abströmenden Gasen zusätzlich einen Drall zu erteilen, der der Kühlung und Entionisierung förderlich ist.

## Patentansprüche

1. Druckgasschalter mit einem Satz fester und einem Satz beweglicher Kontakte, wobei je Satz ein axial durchblasbarer Lichtbogenkontakt (33, 40) und ein diese koaxial umgebender Nennstromkontakt (28, 31) vorgesehen sind, und mit einer mit dem beweglichen Kontaktsatz mitbeweglichen, dessen Lichtbogenkontakt (40) umgebenden und in Einschaltstellung durch den festen Lichtbogenkontakt (33) verschlossenen Blasdüse (38), die einlassseitig mit einem bei einem Ausschalthub unter Druck setzbaren Druckraum (55) in Verbindung steht, wobei am abströmseitigen Ende mindestens des einen Lichtbogenkontaktes (33, 40) Mittel angeordnet sind, um bei einem Ausschalthub die diesem Ende entströmenden Schaltgase axial und nach aussen umzulenken, dadurch gekennzeichnet, dass die abströmseitigen Enden beider Lichtbogenkontakte (33, 40) durch je eine im wesentlichen becherförmige Umlenkhaube (16, 61) überspannt sind, welche Umlenkhauben an ihren einander zugekehrten Enden offen sind und je einen Boden (17, 60) mit einer im Querschnitt in der Form eines halben, hohlen Torus ausgebildeten Umlenkfläche (19, 72) aufweisen, an deren äusseren Rand ein im wesentlichen zylindrischer Abschnitt (22,24,73) anschliesst, der mehrere von seiner Innenwand (23, 74) nach innen abstehende, in gleichmässigen Umfangsabständen angeordnete Zungen (41, 42, 75, 76) trägt.

2. Druckgasschalter nach Patentanspruch 1, dadurch gekennzeichnet, dass die Zungen (41, 42, 75, 76) ebenflächig und mit ihrer Ebene quer zur Achse des zylindrischen Abschnittes (22, 24, 73) angeordnet sind.

3. Druckgasschalter nach Patentanspruch 2, dadurch gekennzeichnet, dass die Zungen (41, 42, 75, 76) im wesentlichen rechteckig sind.

4. Druckgasschalter nach Patentanspruch 2, dadurch gekennzeichnet, dass die Zungen (41, 42, 75,76) gruppenweise in mehreren, quer zur Achse des zylindrischen Abschnittes (22, 24, 73) liegenden Ebenen angeordnet sind.

5. Druckgasschalter nach Patentanspruch 4, dadurch gekennzeichnet, dass die Zungen (41, 75) der einen Gruppe in bezug auf die Zungen (42, 76) der benachbarten Gruppe im Umfangssinne versetzt angeordnet sind.

6. Druckgasschalter nach Patentanspruch 1, dadurch gekennzeichnet, dass die Zungen (41, 42, 75, 76) sich radial höchstens über die Hälfte des Radius des zylindrischen Abschnittes (22, 24, 73) erstrecken.

7. Druckgasschalter nach Patentanspruch 4 oder 5, dadurch gekennzeichnet, dass die Gesamtfläche aller in einer Ebene angeordneten Zungen (41,42,75,76) jeweils höchstens 20% des in dieser Ebene gemessenen Durchflussquerschnittes des zylindrischen Abschnittes (22, 24, 73) entspricht.

8. Druckgasschalter nach einem der Patentansprüche 1 bis 7, dadurch gekennzeichnet, dass in dem zylindrischen Abschnitt (22, 24) wenigstens der einen Umlenkhaube (16) Durchlässe (43, 44) vorhanden sind, die durch ein den zylindrischen Abschnitt (22, 24) in radialem Abstand umgebendes, dünnwandiges Rohr (46) überspannt sind.

9. Druckgasschalter nach einem der Patentansprüche 1 bis 7, dadurch gekennzeichnet, dass die dem beweglichen Lichtbogenkontakt (40) zugeordnete Umlenkhaube (61) ortsfest angeordnet ist.

10. Druckgasschalter nach Patentanspruch 8, dadurch gekennzeichnet, dass der Mantelraum (47) zwischen dem zylindrischen Abschnitt (22, 24) und dem dünnwandigen Rohr (46) zumindest an dem dem freien Rand des zylindrischen Abschnittes (22, 24) zugekehrten Ende offen ist.

11. Druckgasschalter nach Patentanspruch 10, dadurch gekennzeichnet, dass der freie Rand des zylindrischen Abschnittes (22, 24) über das dünnwandige Rohr (46) vorsteht.

12. Druckgasschalter nach Patentanspruch 1, dadurch gekennzeichnet, dass der zylindrische Abschnitt (22, 24) der dem Satz fester Kontakte zugeordneten Umlenkhaube (16) zweierlei nach innen abstehende Tragrippen (25, 32) aufweist, von denen die einen (32) den ortsfesten Lichtbogenkontakt (33) und die anderen (25) den ortsfesten Nennstromkontakt (28) tragen.

13. Druckgasschalter nach einem der vorangehenden Patentansprüche, dadurch gekennzeichnet, dass die Zungen (41, 42, 75, 76) in der Art der Schaufeln eines Gebläserades in bezug auf die Achse des zylindrischen Abschnittes (22, 24, 73) geneigt sind.

## Claims

1. Gas-blast switch having a set of stationary and a set of movable contacts, each set comprising a tubular arcing contact (33, 40) and a rated current contact (28, 31) coaxially surrounding the arcinq contact, a blast nozzle (38) being associated to the set of movable contacts and movable therewith, the blast nozzle (38) surrounding the movable arcing contact (40) and in ON-position of the switch being closed by the stationary arcing contact (33), the blast nozzle (38) being connected at its inlet with a pressure chamber (55) which, during an OFF-stroke, is pressurized, the downstream end of at least one of the arcing contacts (33, 40) being provided with means for outwardly and axially deflecting the switching gases outflowing from the said downstream end, characterized in that the downstream end of both arcing contacts (33,40) are spanned by a substantially cup-shaped deflection hood (16, 61) which deflection hoods are open at their mutually confronting ends and are provided with a bottom with a cross-sectional shape of a half, hollow torus forming a deflection surface (19, 17), the outer edge thereof merging with an essentially cylindrical portion (22, 24, 73), which carries at its inner wall (23, 74) a plurality of inwardly protruding tongues (41, 42, 75, 76) arranged at an uniform circumferential spacing from one another.

2. Gas-blast switch according to patent claim 1, wherein the tongues (41, 42, 75, 76) are planar and their plane is transverse with respect to the axis of the cylindrical portion (22, 24, 73).

3. Gas-blast switch according to patent claim 2 wherein the tongues (41, 42, 75, 76) are substantially rectangular.

4. Gas-blast switch according to patent claim 2, wherein the tongues (41, 42, 75, 76) are arranged in groups in several planes transversal with respect to the axis of the cylindrical portion (22, 24, 73).

5. Gas-blast switch according to patent claim 4, wherein the tongues (41, 75) of one group are arranged in circumferentially offset position with respect to the togues (42, 76) of the neighbouring group.

6. Gas-blast switch according to patent claim 1, wherein the tongues (41,42,75,76) extend radially at most through one half of the radius of the cylindrical portion (22, 24, 73).

7. Gas-blast switch according to patent claim 4 or 5, wherein the total surface area of the tongues (41, 42, 75, 76) arranged in one plane amounts at most to 20% of the throughflow cross-section of the cylindrical portion (22, 24, 73) measured in this plane.

8. Gas-blast switch according to one of the patent claims 1 to 7, wherein in the cylindrical portion (22, 24) of at least one of the deflection hoods (16) there are openings (43, 44) which are spanned by a thin-walled tube (46) surrounding in radially spaced relationship the cylindrical portion (22, 24).

9. Gas-blast switch according to one of the patent claims 1 to 7, wherein the deflection hood (61) associated to the movable arcing contact (40) is stationary.

10. Gas-blast switch according to patent claim 8, wherein the jacket space (47) between the cylindrical portion (22, 24) and the thin-walled tube (46) is open at least at its end confronting the free edge of the cylindrical portion (22, 24).

11. Gas-blast switch according to patent claim 10, wherein the free edge of the cylindrical portion (22, 24) extends beyond the thin-walled tube (46).

12. Gas-blast switch according to patent claim 1, wherein the cylindrical portion (22, 24) of the deflection hood (16) associated to the set of stationary contacts comprises two types of inwardly protruding support ribs (25, 31), the ones (32) of which carry the stationary arcing contact (33) and the others (25) the stationary rated current contact (28).

13. Gas-blast switch according to one of the preceding patent claims, wherein the tongues (41, 42, 75, 76) are inclined with respect to the axis of the cylindrical portion (22, 24, 73) like vanes of a blower rotor.

## Revendications

1. Disjoncteur à gaz comprimé comportant un jeu de contacts fixes et un jeu de contacts mobiles, un contact d'arc (33, 40) pouvant être soufflé axialement et un contact de courant nominal (28, 31) entourant celui-ci coaxialement étant prévus pour chaque jeu, et une buse de soufflage (38) pouvant se déplacer avec le jeu de contacts mobiles, entourant le contact d'arc (40) de celui-ci et obturée, en position de mise en circuit, par le contact d'arc fixe (33), laquelle buse est reliée du côté d'admission, à une chambre de pression (55) pouvant être mise sous pression lors d'une course de mise hors circuit, des moyens étant disposés à l'extrémité d'au moins l'un des contacts d'arc (33, 40), côté évacuation, pour dévier axialement et vers l'extérieur les gaz de coupure d'une course de mise hors circuit, caractérisé en ce que les extrémités côté évacuation des deux contacts d'arc (33, 40) sont recouvertes chacune par un capuchon de déviation (16, 61) sensiblement en forme de coupe, lesquels capuchons de déviation sont ouverts à leurs extrémités tournées l'une vers l'autre et comportant chacune un fond (17, 60) avec une surface de déviation (19, 72) ayant en coupe transversale la forme d'un demi-tore creux, au bord extérieur de laquelle se raccorde une portion sensiblement cylindrique (22, 24, 73) qui porte plusieurs languettes (41, 42, 75, 76) saillant vers l'intérieur à partir de sa paroi intérieure (23, 74) et disposées à intervalles périphériques égaux.

2. Disjoncteur à gaz comprimé selon la revendication 1, caractérisé en ce que les languettes (41, 42, 75, 76) ont une surface plane et sont disposées avec leur plan transversalement à l'axe de la portion cylindrique (22, 24, 73).

3. Disjoncteur à gaz comprimé selon la revendication 2, caractérisé en ce que les languettes (41, 42, 75, 76) sont de forme sensiblement rectangulaire.

4. Disjoncteur à gaz comprimé selon la revendication 2, caractérisé en ce que les languettes (41, 42, 75, 76) sont disposées par groupes dans plusieurs plans situés transversalement à l'axe de la portion cylindrique (22, 24, 73).

5. Disjoncteur à gaz comprimé selon la revendication 4, caractérisé en ce que les languettes d'un groupe (41, 75) sont décalées dans le sens de la périphérie par rapport aux languettes (42, 76) du groupe voisin.

6. Disjoncteur à gaz comprimé selon la revendication 1, caractérisé en ce que les languettes (41, 42, 75, 76) s'étendent radialement tout au plus sur la moitié du rayon de la portion cylindrique (22, 24, 73).

7. Disjoncteur à gaz comprimé selon la revendication 4 ou 5, caractérisé en ce que la surface totale de toutes les languettes disposées dans un plan (41, 42, 75, 76) correspond respectivement tout au plus à 20% de la section de passage de la portion cylindrique (22, 24, 73) mesurée dans ce plan.

8. Disjoncteur à gaz comprimé selon l'une des revendications 1 à 7, caractérisé en ce qu'il y a dans la portion cylindrique (22, 24) d'au moins l'un des capuchons (16) des passages (43, 44) qui sont recouverts par un tube (46) à paroi mince entourant la portion cylindrique (22, 24) à une certaine distance radiale.

9. Disjoncteur à gaz comprimé selon l'une des revendications 1 à 7, caractérisé en ce que le capuchon de déviation (61) associé au contact d'arc mobile (40) est disposé fixe.

10. Disjoncteur à gaz comprimé selon la revendication 8, caractérisé en ce que le volume d'enveloppe (47) entre la portion cylindrique (22, 24) et le tube à paroi mince (46) est ouvert au moins à l'extrémité tournée vers le bord libre de la portion cylindrique (22, 24).

11. Disjoncteur à gaz comprimé selon la revendication 10, caractérisé en ce que le bord libre de la portion cylindrique (22, 24) dépasse au-delà du tube à paroi mince (46).

12. Disjoncteur à gaz comprimé selon la revendication 1, caractérisé en ce que la portion cylindrique (22, 24) du capuchon de déviation (16) associé au jeu de contacts fixes comporte deux sortes de nervures supports (25, 32) saillant vers l'intérieur, dont les unes portent le contact d'arc fixe (33) et les autres le contact de courant nominal fixe (28).

13. Disjoncteur à gaz comprimé selon l'une des revendications précédentes, caractérisé en ce que les languettes (41, 42, 75, 76) sont inclinées sur l'axe de la portion cylindrique (22, 24, 73) à la façon des pales d'une roue de ventilateur.
